# EUROPÄISCHE PATENTSCHRIFT

(11) **EP 1 262 645 B1**
(45) Veröffentlichungstag und Bekanntmachung des Hinweises auf die Patenterteilung: **21.11.2007**
(21) Anmeldenummer: 02010905.4
(22) Anmeldetag: 16.05.2002
(51) Int. Cl.: F01P 11/12

(54) **Selbstfahrende Erntemaschine**
Self-propelled harvester
Moissonneuse automotrice

(30) Priorität: 30.05.2001 DE 10126523
(43) Veröffentlichungstag der Anmeldung: 04.12.2002
(73) Patentinhaber: Maschinenfabrik Bernard Krone GmbH, 48480 Spelle (DE)
(72) Erfinder: Krone, Bernard, Dr.-Ing. E.h., 48480 Spelle (DE); Radke, Karl-Heinz, Dipl.-Ing., 02681 Wilthen (DE); Berth, Dieter, Dipl.-Ing., 01844 Neustadt (DE)
(74) Vertreter: Pott, Ulrich

(56) Entgegenhaltungen:
- EP-A- 0 313 763
- DE-A- 19 857 681
- US-A- 3 002 585
- US-A- 6 032 620

## Beschreibung

Die Erfindung bezieht sich auf eine selbstfahrende Erntemaschine, insbesondere einen selbstfahrenden Feldhäcksler zum Aufnehmen und Häckseln von Mais, Anwelkgras, Grünfutter und dergleichen Erntegut mit einem von einer Maschinenwandung umgrenzten, mit einer Frischluftversorgung verbindbaren Antriebsmotor, einer Kühleinheit zur Kühlung von Maschinenaggregaten wie dem Antriebsmotor, einem Fahrerhaus, einer Hydraulik- und Getriebeöl und dergleichen, und mit einer Reinigungsvorrichtung für angesaugte Kühlluft, die eine in Strömungsrichtung vorgeordnete, in Rotationsbewegung versetzbare Siebeinrichtung, eine der Siebeinrichtung zugeordnete Vakuumkammer sowie ein Sauggebläse umfaßt.

Eine selbstfahrende Erntemaschine der vorgenannten Art ist aus der EP 0 481 203 B 1 bekannt. Bei dieser selbstfahrenden Erntemaschine ist der Vakuumraum vor der Siebeinrichtung mit dem Ansaugkanal des Wurfgebläses der Erntemaschine verbunden, so daß in der angesaugten Kühlluft anfallende Schmutzpartikel durch das Wurfgebläse abgesaugt und mit dem Erntegut durch den Maschinenauswurf ausgetragen werden können. Damit geht jedoch eine Beeinträchtigung der Arbeitsweise des Wurfgebläses einher, so daß es unter bestimmten Arbeitsbedingungen zu Beeinträchtigungen des Auswurfergebnisses kommen kann. Zudem ist bei dieser Maschine nachteilig, daß eine Absaugung nur bei eingeschaltetem Wurfgebläse erfolgen kann. Zudem wird das Erntegut durch aus der Kühlluft abgesaugte Verunreinigungen verschmutzt.

Aus der DE 24 18 054 ist eine selbstfahrende Erntemaschine bekannt, bei der der Vakuumraum vor der Siebeinrichtung der Reinigungsvorrichtung über einem Saugkanal mit der Windhaube des Lüfterrades der Kühlanlage verbunden ist. Der Unterdruck zum Absaugen von Schmutzpartikeln aus der Kühlluft wird somit durch den Kühlerlüfter mit erzeugt. Damit geht jedoch der Nachteil einher, daß Schmutzpartikel über den Kühlerlüfter in den Motorraum eingebracht werden und den Antriebsmotor verschmutzen können. Damit geht eine erhöhte Brandgefahr einher. Die zu erreichende Saugleistung ist darüber hinaus für eine sichere Reinigung der angesaugten Luft nicht hinreichend. Die Luftversorgung ist zudem durch den Kühlerlüfter beeinträchtigt.

Aus der EP 0 313 763 B1 ist schließlich eine selbstfahrende Erntemaschine bekannt, bei der in der Vakuumkammer vor der Siebeinrichtung ein Unterdruck über eine im Abgasrohr angeordnete Injektordüse erzeugt wird. Auch hierbei ist die zu erzeugende Saugleistung gering. Ebenso geht damit eine erhöhte Brandgefahr durch die in die heiße Abgasanlage eingebrachten Schmutzpartikel einher.

Es ist Aufgabe der vorliegenden Erfindung, eine selbstfahrende Erntemaschine der eingangs genannten Art zu schaffen, die bei kontinuierlicher Kühlluftversorgung und Frischluftversorgung des Antriebsmotors angesaugte Luft hinreichend reinigt, ohne jedoch den Antriebsmotor oder auch das Erntegut zu verschmutzen.

Zur Lösung dieser Aufgabe zeichnet sich die selbstfahrende Erntemaschine der eingangs genannten Art dadurch aus, daß ein von der Maschinenwandung umgrenzter Maschineninnenraum in Strömungsrichtung der angesaugten Kühlluft vor dem Antriebsmotor durch eine sich quer durch den Maschinenraum bis zur Maschinenwandung und zum Maschinenboden erstreckende Querwandung durchsetzt ist und daß die Reinigungsvorrichtung und deren zugeordnete luftreinigende Teile in Strömungsrichtung der angesaugten Luft vor der Querwandung angeordnet sind, so daß in Strömungsrichtung der angesaugten Luft der Maschineninnenraum hinter der Querwandung als Bereich gereinigter Luft ausgebildet ist.

Damit ist eine selbstfahrende Erntemaschine zur Verfügung gestellt, bei der die Querwandung den Maschineninnenraum in einen Bereich gereinigter Luft und in einen Bereich noch nicht gereinigter Luft trennt. Der Antriebsmotor und dessen Aggregate sind in Strömungsrichtung der angesaugten Kühlluft hinter der Querwandung und damit im Bereich gereinigter Luft angeordnet. Die Reinigungsvorrichtung für angesaugte Kühlluft als auch Reinigungsvorrichtungsteile für die Frischluftversorgung des Antriebsmotors sind in Strömungsrichtung der Kühlluft gesehen vor der Querwandung und mithin im Bereich noch nicht gereinigter Luft angeordnet, so daß weder ein Erntegutstrom noch der Antriebsmotor und seine Aggregate mit Schmutzpartikeln verunreinigt werden können. Aus der zugeführten Luft herausgefilterte Schmutzpartikel lassen sich aus dem Raum vor der Querwandung und mit außerhalb des Raumes gereinigter Luft aus dem Maschineninnenraum abführen.

Bevorzugterweise ist die Querwandung durch Maschinenaggregate gebildet. So bildet bevorzugtermaßen die Kühleinheit selbst einen Teil der Querwandung. Auch ein Luftansaugkasten der Frischluftversorgung des Antriebsmotors kann zum Beispiel mit seiner dem Antriebsmotor zugewandten Wandung Teil der Querwandung sein. Die Querwandung unter Einschluß von diese bildenden Teilen erstreckt sich dabei durch den gesamten Innenraum bis hin zu seitlichen, oberen und unteren Maschinenraumbegrenzungen und ist zweckmäßigerweise mit der Maschinenwandung über Dichtelemente derart verbunden, daß eine konsequente Trennung zwischen dem Raum gereinigter Luft und dem Raum noch nicht gereinigter Luft realisiert ist.

Die Luftansaugung für die z. B. zentrale Kühleinheit, die z. B. einen Luftkühler für die Frischluftkühlung des Antriebsmotors, einen Flüssigkeitskühler für den Antriebsmotor, einen Ölkühler für Hydraulik- und Getriebeöl, sowie einen Kühler für die Klimaanlage einer Fahrerkabine umfassen kann, erfolgt zweckmäßigerweise über die in Rotation versetzbare Siebeinrichtung und das der Siebeinrichtung zugeordnete Sauggebläse. Um von der Siebeinrichtung herausgefilterte Schmutzpartikel abzuführen, ist nach einer bevorzugten Weiterbildung der Erfindung ein zusätzliches Sauggebläse vorgesehen, daß mit der Vakuumkammer der Siebeinrichtung verbunden ist. Zweckmäßigerweise ist auch ein Luftansaugkasten der Frischluftversorgung des Antriebsmotors mit diesen zusätzlichen Sauggebläse über Saugkanäle verbunden, so daß über das zusätzliche Sauggebläse die insgesamt im Bereich vor der Querwandung angefallenen Schmutzpartikel zentral über das Sauggebläse aus dem Maschineninnenraum abgeführt werden können, ohne daß der Erntegutstrom oder Antriebsmotorenteile mit diesen Schmutzpartikeln in Berührung kommen.

Über das zusätzliche Sauggebläse können somit der Unterdruck in dem Vakuumkammer der Siebeinrichtung als auch ein Unterdruck in einem Luftansaugkasten für die Frischluftversorgung des Motors erzeugt werden.

Über ein in einem Saugkanal zwischen dem Luftansaugkasten der Frischluftversorgung und dem weiteren Sauggebläse vorgesehenen Saugkanal anzuordnendes Verstellorgan, beispielsweise ein als Luftklappe ausgebildetes Verstellorgan, läßt sich der Absaugdruck zur Reinigung des Luftansaugkastens der Frischluftversorgung des Motors regeln, so daß sicherzustellen ist, daß der Absaugdruck für Schmutzpartikel eingestellt ist, der die Anforderungen einer optimalen Frischluftversorgung des Antriebsmotors berücksichtigt. Dies erfolgt beispielsweise über einen Drucksensor, der in der Windhaube im Maschineninnenraum vor der Querwandung angeordnet ist und in Abhängigkeit des statischen Druckes das Verstellorgan steuert. Dabei wird die Frischluftversorgung des Antriebsmotors vorrangig berücksichtigt.

Wesentlicher Vorteil bei der erfindungsgemäßen Erntemaschine ist, daß die Arbeitsweise von Funktionsteilen des Antriebsmotors und der Abgasanlage des Antriebsmotors nicht beeinträchtigt sind. Abgesaugte Schmutzpartikel können zentral auf dem Feld abgelegt werden, ohne daß der Antriebsmotor und dessen Aggregate sowie Erntegut verunreinigt werden. Eine Brandgefahr durch Schmutzpartikel in der Motoranlage oder in einem Abgaskasten ist vermieden. Zudem sind Teile der Reinigungseinheit als auch der Kühleinheit zentral zugänglich, so daß auch die Wartungsfreundlichkeit der Maschine verbessert ist.

Weitere Vorteile und Ausgestaltungen der Erntemaschine ergeben sich aus weiteren Unteransprüchen, der nachfolgenden Beschreibung und der Zeichnung. In der Zeichnung zeigen
- Fig. 1:: eine Seitenansicht auf ein Ausführungsbeispiel eines selbstfahrenden Feldhäcklers;
- Fig. 2:: eine Schnittdarstellung gemäß Schnittlinie II-II in Fig. 1;
- Fig. 3:: eine Schnittdarstellung gemäß Schnittlinie III-III in Fig. 1 und
- Fig.4:: eine teilweise im Schnitt dargestellte Seitenansicht auf den Maschinenbereich zwischen den beiden Schnitt-linien II-II und III-III in Fig. 1.

In der Zeichnung sind grundsätzlich gleichwirkende Teile mit übereinstimmenden Bezugsziffern versehen. Der in Figur 1 ganz allgemein dargestellte selbstfahrende Feldhäcklser 1 hat Räder 2, eine Kabine 3, ein Auswurfrohr 4 und einen Antriebsmotor 5, der in dem Maschineninnenraum 6 angeordnet ist, der seinerseits durch eine Maschinenwandung 7, die untere Längsträger 8 mit einschließt, umgrenzt ist. Darüber hinaus hat der allgemein dargestellte Feldhäcksler 1 weitere Einheiten wie Getriebe, Häckselvorrichtung, Kornkräcker und dergleichen Feldhäcksler-typische Aggregate, die der besseren Übersichtlichkeit wegen nicht dargestellt sind.

Bei dem Feldhäcksler nach der Erfindung ist eine zentrale Kühleinheit 8 vorgesehen, die Bestandteil einer den Maschineninnenraum 6 quer und von unten bis oben durchsetzenden Querwandung 9 ist, die den Maschineninnenraum 6 in einen Bereich 10 gereinigter Luft und in einen Bereich 11 noch nicht gereinigter Luft unterteilt. Die Kühleinheit 8 soll Kühlluft für die Kühlung der Frischluft des Motors, einen Kühler für die Antriebsmotorkühlung, einen Kühler zur Ölkühlung und einen Kühler für die Kabinenkühlung umfassen.

In Fig. 2 ist eine Schnittdarstellung gemäß der Schnittlinien II-II in Fig. 1 dargestellt. Aus dieser Darstellung ist auch die Siebeinrichtung 12 der Reinigungsvorrichtung für angesaugte Kühlluft zu ersehen, die ein Siebrad 12.1 hat, das über einen Elektro- oder Ölmotor 14 und einen von einer Spannrolle 15 gespannten Riemen 16 in Rotationsbewegung zu versetzen ist. Die Siebeinrichtung 12 sitzt unmittelbar vor der Kühleinheit 8, die ihrerseits Teil der dem Maschinenraum 6 durchersetzenden Querwandung 9 ist. Die Maschinenwandung 7 grenzt unmittelbar an die Querwandung 9 an, ggf. unter Zwischenlage von Dichtelementen 7.1 und schließt bodenseitig über Bodenteile 18 an den Maschinenlängsträgern 17 an.

Hinter der Siebeinrichtung 12 (Fig. 3) ist ein Sauggebläse 19 (Hauptgebläse) angeordnet, das durch die Siebeinrichtung 12 die Kühlluft ansaugt. In Strömungsrichtung der Kühlluft vor der Siebeinrichtung 12 ist eine Vakuumkammer 20 angeordnet, die mit einem weiteren Sauggebläse 21 (siehe auch Fig. 3) in Verbindung steht. Über dieses weitere Sauggebläse 21 wird in der Vakuumkammer 20 ein Unterdruck erzeugt, so daß im Verlauf der Rotationsbewegung angesammelte Schmutzpartikel der Siebeinrichtung 12 über die Vakuumkammer 20, das weitere Sauggebläse 21 und einen Abgabekanal 22 auf dem Feld abgelegt werden können. Das Sauggebläse 21 ist über einen Riemen 23 mit Spannrolle 24 von dem Antrieb des Sauggebläses 19 aus angetrieben.

Zur Frischluftversorgung des Antriebsmotors 5 ist eine Luftansaugkammer 25 vorgesehen, die durch eine ein Siebblech oder ein Maschengewebe aufweisende Tür 26 verschließbar ist. Der untere Bereich 29 dieser Luftansaugkasten 25 ist durch einen Saugkanal 27 mit dem weiteren Sauggebläse 21 und die Vakuumkammer 20 über einen Saugkanal 28 ebenfalls mit dem Sauggebläse 21 verbunden. Über den Saugkanal 27 können aus dem unteren Bereich 29 der Luftansaugkasten 25 ausgefilterte Schmutzpartikel dem Abgabekanal 22 zugeführt werden. Die Saugkanäle 27, 28 können auch in Teilbereichen einen gemeinsamen Kanal bilden

Innerhalb des Saugkanals 27 ist ein Verstellorgan in Form einer Luftklappe 30 angeordnet, über die der Unterdruck im unteren Bereich 29 des Luftansaugkastens 25 eingestellt werden kann. Dies geschieht in Abhängigkeit des statischen Druckes in der Windhaube 31 über einen Drucksensor 32, so daß die Schmutzpartikelabsaugung aus dem unteren Bereich 29 des Luftkastens 25 die sonstigen Betriebsparameter des Antriebsmotors 5 nicht störend beeinflussen kann. Dabei wird die Frischluftversorgung des Antriebsmotors 5 vorrangig berücksichtigt.

Aus Fig. 4 ist noch einmal näher die Luftführung ersichtlich. Durch die Siebflächen der Tür 26 der Luftkammer 25 tritt Frischluft in die Luftkammer 25 ein und geht dort noch einmal über einen Feinfilter 33 und geht entsprechend dem Pfeil 34 zum Beispiel zum Turbolader des Antriebsmotors. Abgesonderte kleine Schmutzpartikel, die von dem Siebblech oder dem Maschengewebe der Tür 26 nicht abgefiltert werden, können entsprechend der Pfeilrichtung 35 über den Saugkanal 27 genauso wie Schmutzpartikel aus der Vakuumkammer 20 entsprechend dem Pfeil 36 über das weitere Gebläse 21 und den Abgabekanal 22 aus dem Maschineninneren abgeführt und auf dem Feld in einem bereits abgeernteten Bereich abgelegt werden. Damit sind Verschmutzungsrisiken des Antriebsmotors oder des Erntegutes ausgeschlossen.

## Patentansprüche

1. Selbstfahrende Erntemaschine, insbesondere selbstfahrender Feldhäcksler zum Aufnehmen und Häckseln von Mais, Anwelkgras, Grünfutter und dergleichen Erntegut mit einem von einer Maschinenwandung (7) umgrenzten und mit einer Frischluftversorgung verbindbaren Antriebsmotor (5), einer Kühleinheit (8) zur Kühlung von Maschinenaggregaten wie Antriebsmotor (5), Fahrerkabine (3), Hydraulik-, Getriebeöl und dergleichen, und mit einer Reinigungsvorrichtung für angesaugte Kühlluft, die eine in Strömungsrichtung der angesaugten Luft der Kühleinheit (8) vorgeordnete, in Rotationsbewegung versetzbare Siebeinrichtung (12), eine der Siebeinrichtung zugeordnete Vakuumkammer (20) sowie ein Sauggebläse (19) umfaßt, **dadurch gekennzeichnet, daß** ein von der Maschinenwandung (7) umgrenzter Maschineninnenraum (6) in Strömungsrichtung der angesaugten Luft vor dem Antriebsmotor (5) durch eine sich quer durch den Maschineninnenraum (6) bis zur Maschinenwandung (7) erstreckende Querwandung (9) durchsetzt ist und daß die Reinigungsvorrichtung und deren zugeordneten luftreinigenden Teile in Strömungsrichtung der angesaugten Luft vor der Querwandung (9) angeordnet sind, so daß in Strömungsrichtung der angesaugten Luft der Maschineninnenraum (6) hinter der Querwandung (9) als Bereich gereinigter Luft ausgebildet ist.

2. Selbstfahrende Erntemaschine nach Anspruch 1, **dadurch gekennzeichnet, daß** die Querwandung (9) zumindest bereichsweise durch die Kühleinheit (8) gebildet ist.

3. Selbstfahrende Erntemaschine nach Anspruch 1 und 2, **dadurch gekennzeichnet, daß** die Frischluftversorgung des Antriebsmotors (5) einen Luftansaugkasten (25) aufweist, der zumindest bereichsweise Teil der Querwandung (9) ist.

4. SelbstfahrendeErntemaschine nach Anspruch 3, **dadurch gekennzeichnet, daß** der Luftansaugkasten (25) der Frischluftversorgung des Antriebsmotors (5) in Erntefahrtrichtung der Erntemaschine gesehen vorne durch eine ein Siebblech oder ein Maschengewebe aufweisende Tür (26) verschließbar ist.

5. Selbstfahrende Erntemaschine nach einem der Ansprüche 1 bis 4, **dadurch gekennzeichnet, daß** in Erntefahrtrichtung gesehen hinter der Querwandung (9) ein weiteres Sauggebläse (21) vorgesehen ist, das durch zumindest einen Saugkanal (28) mit der Vakuumkammer (20) der Siebeinrichtung (12) verbindbar ist.

6. Selbstfahrende Erntemaschine nach einem der Ansprüche 1 bis 5, **dadurch gekennzeichnet, daß** der Luftansaugkasten (25) der Frischluftversorgung des Antriebsmotors (5) mit dem weiteren Sauggebläse (21) über einen weiteren Saugkanal (27) verbindbar ist.

7. Selbstfahrende Erntemaschine nach Anspruch 6, **dadurch gekennzeichnet, daß** das weitere Sauggebläse (21) durch den Saugkanal (28) mit der Vakuumkammer (20) der Siebeinrichtung (12) und durch den weiteren Saugkanal (27) mit dem unteren Bereich (29) des Luftansaugkastens (25) der Frischluftversorgung verbunden ist.

8. Selbstfahrende Erntemaschine nach einem der vorangehenden Ansprüche, **dadurch gekennzeichnet, daß** im Saugkanal (27) des Luftansaugkastens (25) der Frischluftversorgung des Antriebsmotors (5) ein Verstellorgan angeordnet ist.

9. Selbstfahrende Erntemaschine nach Anspruch 8, **dadurch gekennzeichnet, daß** das Verstellorgan als Luftklappe (30) ausgebildet ist.

10. Selbstfahrende Erntemaschine nach einem der Ansprüche 8 oder 9, **dadurch gekennzeichnet, daß** das Verstellorgan über einen Sensor (32) steuerbar ist, der in Strömungsrichtung der angesaugten Kühlluft vor der Querwandung (9) angeordnet ist.

11. Selbstfahrende Erntemaschine nach einen der Anspruche 5 oder 6 bis 10, soweit diese auf Anspruch 5 bezogen sind, **dadurch gekennzeichnet, daß** das weitere Sauggebläse (21) einen Abgabekanal (22) aufweist.

12. Selbstfahrende Erntemaschine nach einem der Ansprüche 1 bis 11, **dadurch gekennzeichnet, daß** das der Siebeinrichtung (12) zugeordnete Siebrad (12.1) über einen Riemen (16) von einem Elektro- oder Ölmotor (14) antreibbar ist.

13. Selbstfahrende Erntemaschine nach einem der Ansprüche 1 bis 12, **dadurch gekennzeichnet, daß** das der Siebeinrichtung (12) zugeordnete Sauggebläse (19) über Antriebsmittel (5.1) vom Antriebsmotor (5) selbst angetrieben ist.

14. Selbstfahrende Erntemaschine nach Anspruch 11 oder 12 soweit diese auf Anspruch 5 bezogen sind, **dadurch gekennzeichnet, daß** der Antrieb des weiteren Sauggebläses (21) über einen Riemen (23) von den Antriebsmitteln des Sauggebläses (19) und damit vom Antriebsmotor (5) erfolgt.

15. Selbstfahrende Erntemaschine nach einem der Ansprüche 5 bis 14 soweit diese auf Anspruch 5 bezogen sind, **dadurch gekennzeichnet, daß** das weitere Sauggebläse (21) einen selbständigen eletromotorischen oder ölmotorischen Antrieb hat.

16. Selbstfahrende Erntemaschine nach Anspruch 15, **dadurch gekennzeichnet, daß** die Drehzahl des weiteren Sauggebläses (21) steuerbar ist.

## Claims

1. Self-propelled harvester, in particular a self-propelled forage harvester for picking up and chopping maize, wilted grass, green forage and the like crops for harvesting, having a drive motor or engine (5) which is surrounded by a wall (7) of the harvester and is able to be connected to a means of supplying fresh air, having a cooling unit (8) for cooling sub-assemblies of the harvester such as the drive motor or engine (5), the driver's cab (3), hydraulic oil or gear oil, and the like, and having a cleaning arrangement for indrawn cooling air which comprises a screening means (12) which is positioned upstream of the cooling unit (8) in the direction of flow of the indrawn air and which can be caused to rotate, a vacuum chamber (20) associated with the screening means, and a suction fan (19), **characterised in that**, passing through a space (6) within the harvester which is surrounded by the wall (7) of the harvester, upstream of the drive motor or engine (5) in the direction of flow of the indrawn air, is a transverse wall (9) which extends transversely through the space (6) within the harvester to the wall (7) of the harvester, and **in that** the cleaning arrangement and the air-cleaning parts associated therewith are arranged upstream of the transverse wall (9) in the direction of flow of the indrawn air, thus causing the space (6) within the harvester to form a region of cleaned air downstream of the transverse wall (9) in the direction of flow of the indrawn air.

2. Self-propelled harvester according to claim 1, **characterised in that** at least a region or regions of the transverse wall (9) are formed by the cooling unit (8).

3. Self-propelled harvester according to claims 1 and 2, **characterised in that** the means of supplying fresh air to the drive motor or engine (5) has an air intake box (25) of which at least a region or regions are part of the transverse wall (9).

4. Self-propelled harvester according to claim 3, **characterised in that** the air intake box (25) of the means of supplying fresh air to the drive motor or engine (5) can be closed off at the front, looking in the direction of harvesting travel of the harvester, by a door (26) which has a screening plate or a stitched fabric.

5. Self-propelled harvester according to one of claims 1 to 4, **characterised in that** a further suction fan (21) is provided downstream of the transverse wall (9), looking in the direction of harvesting travel, which further suction fan (21) can be connected to the vacuum chamber (20) of the screening means (12) by at least one suction duct (28).

6. Self-propelled harvester according to one of claims 1 to 5, **characterised in that** the air intake box (25) of the means of supplying fresh air to the drive motor or engine (5) can be connected to the further suction fan (21) via a further suction duct (27).

7. Self-propelled harvester according to claim 6, **characterised in that** the further suction fan (21) is connected to the vacuum chamber (20) of the screening means (12) by the suction duct (28) and to the bottom region (29) of the air intake box (25) of the means of supplying fresh air by the further suction duct (27).

8. Self-propelled harvester according to one of the foregoing claims, **characterised in that** an adjusting member is arranged in the suction duct (27) of the air intake box (25) of the means of supplying fresh air to the drive motor or engine (5).

9. Self-propelled harvester according to claim 8, **characterised in that** the adjusting member is in the form of an air butterfly (30).

10. Self-propelled harvester according to either of claims 8 and 9, **characterised in that** the adjusting member can be controlled by means of a sensor (32) which is arranged upstream of the transverse wall (9) in the direction of flow of the indrawn cooling air.

11. Self-propelled harvester according to one of claims 5 or 6 to 10 where these are referred to claim 5, **characterised in that** the further suction fan (21) has an outlet duct (22).

12. Self-propelled harvester according to one of claims 1 to 11, **characterised in that** the screening wheel (12.1) associated with the screening means (12) can be driven by an electric or hydraulic motor (14) via a belt (16).

13. Self-propelled harvester according to one of claims 1 to 12, **characterised in that** the suction fan (19) associated with the screening means (12) is driven by the drive motor or engine (5) itself via drive means (5.1).

14. Self-propelled harvester according to claim 11 or 12 where these are referred to claim 5, **characterised in that** the drive for the further suction fan (21) is taken, via a belt (23), from the drive means for the suction fan (19) and hence from the drive motor or engine (5).

15. Self-propelled harvester according to one of claims 5 to 14 where these are referred to claim 5, **characterised in that** the further suction fan (21) has an independent drive by electric motor or hydraulic motor.

16. Self-propelled harvester according to claim 15, **characterised in that** the speed of the further suction fan (21) is controllable.

## Revendications

1. Moissonneuse automotrice, en particulier ramasseuse-hacheuse automotrice pour ramasser et hacher du maïs, de l'herbe préfanée, du fourrage vert et d'autres récoltes similaires, comportant un moteur d'entraînement (5) entouré d'une paroi de machine (7) et susceptible d'être relié à une alimentation en air frais, une unité de refroidissement (8) destinée à refroidir des organes de machine, tels que le moteur d'entraînement (5), la cabine du conducteur (3), l'huile hydraulique, l'huile d'engrenages et d'autres organes similaires, et un dispositif d'épuration pour de l'air de refroidissement aspiré, lequel comporte un dispositif de tamisage (12) capable d'être mis en rotation disposé en amont, dans le sens d'écoulement de l'air aspiré, de l'unité de refroidissement (8), une chambre à vide (20) associée au dispositif de tamisage ainsi qu'un ventilateur aspirant (19), **caractérisée en ce qu'**une chambre de machine (6) délimitée par la paroi de machine (7) est traversée par une paroi transversale (9) qui s'étend transversalement à travers la chambre de machine (6) jusqu'à la paroi de machine (7) en amont, dans le sens d'écoulement de l'air aspiré, du moteur d'entraînement (5) et **en ce que** le dispositif d'épuration et ses parties épurant l'air associées à celui-ci sont disposés en amont, dans le sens d'écoulement de l'air aspiré, de la paroi transversale (9), de sorte que, dans le sens d'écoulement de l'air aspiré, la chambre de machine (6) soit conformée en tant que zone d'air épuré en aval de la paroi transversale (9).

2. Moissonneuse automotrice selon la revendication 1, **caractérisée en ce que** la paroi transversale (9) est formée au moins en partie par l'unité de refroidissement (8).

3. Moissonneuse automotrice selon les revendications 1 et 2, **caractérisée en ce que** l'alimentation en air frais du moteur d'entraînement (5) présente un caisson d'aspiration d'air (25), lequel forme au moins partiellement une partie de la paroi transversale (9).

4. Moissonneuse automotrice selon la revendication 3, **caractérisée en ce que** le caisson d'aspiration d'air (25) de l'alimentation en air frais du moteur d'entraînement (5) peut être fermé à l'avant, vu dans le sens de moissonnage de la moissonneuse, par une porte (26) présentant une tôle perforée ou un tissu à mailles.

5. Moissonneuse automotrice selon l'une quelconque des revendications 1 à 4, **caractérisée en ce qu'**un autre ventilateur aspirant (21), lequel peut être relié à la chambre à vide (20) du dispositif de tamisage (12) par au moins un canal d'aspiration (28), est prévu en aval, vu dans le sens de moissonnage, de la paroi transversale (9).

6. Moissonneuse automotrice selon l'une quelconque des revendications 1 à 5, **caractérisée en ce que** le caisson d'aspiration d'air (25) de l'alimentation en air frais du moteur d'entraînement (5) peut être relié à l'autre ventilateur aspirant (21) par l'intermédiaire d'un autre canal d'aspiration (27).

7. Moissonneuse automotrice selon la revendication 6, **caractérisée en ce que** l'autre ventilateur aspirant (21) est relié par le canal d'aspiration (28) à la chambre à vide (20) du dispositif de tamisage (12) et par l'autre canal d'aspiration (27) à la zone inférieure (29) du caisson d'aspiration d'air (25) de l'alimentation en air frais.

8. Moissonneuse automotrice selon l'une quelconque des revendications précédentes, **caractérisée en ce qu'**un organe de réglage est disposé dans le canal d'aspiration (27) du caisson d'aspiration d'air (25) de l'alimentation en air frais du moteur d'entraînement (5).

9. Moissonneuse automotrice selon la revendication 8, **caractérisée en ce que** l'organe de réglage est conformé en tant que clapet d'air (30).

10. Moissonneuse automotrice selon l'une des revendications 8 ou 9, **caractérisée en ce que** l'organe de réglage peut être commandé par l'intermédiaire d'un capteur (32), lequel est disposé en amont, dans le sens d'écoulement de l'air de refroidissement aspiré, de la paroi transversale (9).

11. Moissonneuse automotrice selon l'une des revendications 5 ou 6 à 10, pour autant que celles-ci s'appliquent à la revendication 5, **caractérisée en ce que** l'autre ventilateur aspirant (21) présente un canal de sortie (22).

12. Moissonneuse automotrice selon l'une quelconque des revendications 1 à 11, **caractérisée en ce que** le tambour de tamisage (12.1) associé au dispositif de tamisage (12) peut être entraîné par un moteur électrique ou à huile lourde (14) par l'intermédiaire d'une courroie (16).

13. Moissonneuse automotrice selon l'une quelconque des revendications 1 à 12, **caractérisée en ce que** le ventilateur aspirant (19) associé au dispositif de tamisage (12) est entraîné lui-même par le moteur d'entraînement (5) par l'intermédiaire de moyens d'entraînement (5.1).

14. Moissonneuse automotrice selon la revendication 11 ou 12, pour autant que celles-ci s'appliquent à la revendication 5, **caractérisée en ce que** l'entraînement de l'autre ventilateur aspirant (21) a lieu par l'intermédiaire d'une courroie (23) par les moyens d'entraînement du ventilateur aspirant (19) et dès lors par le moteur d'entraînement (5).

15. Moissonneuse automotrice selon l'une quelconque des revendications 5 à 14, pour autant que celles-ci s'appliquent à la revendication 5, **caractérisée en ce que** l'autre ventilateur aspirant (21) possède un entraînement indépendant à moteur électrique ou à huile lourde.

16. Moissonneuse automotrice selon la revendication 15, **caractérisée en ce que** la vitesse de rotation de l'autre ventilateur aspirant (21) peut être commandée.
